# FASCICULE DE BREVET EUROPEEN

(11) **EP 0 171 301 B1**
(45) Date de publication et mention de la délivrance du brevet: **10.02.1988**
(21) Numéro de dépôt: 85401166.5
(22) Date de dépôt: 13.06.1985
(51) Int. Cl.: E06B 11/08

(54) **Tourniquet de contrôle de l'accès à un lieu déterminé**
Drehkreuz für die Durchlasskontrolle an einem bestimmten Ort
Turnstile for controlling the access to a specific place

(30) Priorité: 18.07.1984 FR 8411368
(43) Date de publication de la demande: 12.02.1986
(73) Titulaire: ATELIERS REUNIS, F-67300 Schiltigheim (FR)
(72) Inventeur: Levy Joseph, Marc, F-67000 Strasbourg (FR)
(74) Mandataire: Tony-Durand, Serge

(56) Documents cités:
- FR-A- 461 663
- GB-A- 706 345
- US-A- 3 559 341

## Description

La présente invention est relative aux tourniquets utilisés pour assurer le contrôle de l'accès à un lieu déterminé, tel que magasin, salle d'exposition, salle de spectacle, etc...

Plus précisément l'invention concerne les tourniquets de ce genre qui sont constitués par une série de bras horizontaux rayonnant autour d'un moyeu monté rotatif autour d'un noyau fixe porté par un poteau, et qui comporte des organes mobiles de blocage n'autorisant la rotation de ce moyeu que dans un seul sens. Ces organes, consistent en général en des rouleaux verticaux disposés à l'intérieur d'encoches prévues sur la périphérie du noyau, et qui sont soumis à l'action de moyens élastiques de poussée agissant sur chacun d'eux.

Cependant, les tourniquets actuels, de ce genre comportent des mécanismes relativement compliqués et coûteux. Par ailleurs, leur fonctionnement est peu fiable.

Ainsi, le brevet US 3 559 341 décrit un tourniquet du type en cause dans lequel il est prévu un noyau central comportant, à sa périphérie, plusieurs encoches servant chacune de logement à un rouleau de blocage et à des moyens élastiques agissant sur ce rouleau. Mais la structure du mécanisme de ce tourniquet est relativement compliquée et coûteuse.

C'est pourquoi, la présente invention a pour objet un tourniquet du même genre qui est conçu de façon à présenter une structure très simple et à comporter un fonctionnement très fiable.

Ce tourniquet qui est constitué par une série de bras horizontaux rayonnant autour d'un moyeu creux monte rotatif autour d'un noyau fixe porté par un poteau et pourvu de rouleaux de blocage n'autorisant la rotation de ce moyeu que dans un seul sens, ces rouleaux étant disposés dans des encoches de la périphérie de ce noyau de même que chacun des organes élastiques agissant sur un tel rouleau, est caractérisé en ce que les rouleaux de blocage comportent des tourillons à leurs extrémités, et les organes élastiques agissant sur ces rouleaux de blocage consistent en des bâtonnets en matière plastique, et en ce que les tourillons des rouleaux de blocage ainsi que les extrémités des bâtonnets élastiques sont montés coulissants dans des rainures de guidage prévues sur les faces en regard des deux disques de retenue rapportés de part et d'autre du noyau fixe.

Ainsi les rouleaux de blocage se trouvent retenus sur le corps du noyau du fait de l'engagement de leurs tourillons d'extrémité à l'intérieur des rainures prévues sur les faces en regard des deux disques disposés de part et d'autre du corps de ce noyau. En conséquence les éléments constitutifs de ce mécanisme forment un ensemble pouvant être aisément manipulé lors des opérations de montage et de démontage et ce, sans aucun risque de détérioration.

Un exemple de réalisation du présent tourniquet est représenté sur le dessin annexé, sur lequel :
La figure 1 est une vue en élévation avec arrachement, d'un tourniquet selon l'invention ;
La figure 2 est une vue en perspective des différents éléments constitutifs du noyau fixe de ce tourniquet ;
Les figures 3 et 4 sont des vues en coupe selon la ligne III-III de la figure 1, respectivement lors du blocage du tourniquet et lors de la rotation libre de celui-ci.

Le présent tourniquet comporte une série de bras horizontaux 1 rayonnant autour d'un moyeu creux 2 dont ils sont solidaires. Ce moyeu comporte une cavité 3 débouchant à sa partie inférieure. A l'intérieur de celle-ci est disposé un noyau cylindrique, désigné par la référence générale 4, et qui est destiné à constituer le pivot de rotation du moyeu 2, ce noyau étant porté par un poteau 5 susceptible d'être fixé au sol.

Conformément à l'invention, le noyau fixe de ce tourniquet est constitué par un corps cylindrique 6 disposé entre deux disques supérieur 7 et inférieur 8. Ces trois pièces sont solidarisées entre elles par exemple par deux goupilles élastiques fendues 9, engagées dans des alésages complémentaires 10 prévus à la fois dans le corps cylindrique 6 et dans les deux disques 7 et 8.

A sa périphérie, le corps cylindrique 6 présente trois encoches 11 servant de logement à trois rouleaux de blocage 12. La largeur de ces encoches est telle que chacun de ces rouleaux puisse être déplacé entre une position d'escamotage dans la partie centrale de chaque encoche (voir figure 4) et une position de saillie partielle dans laquelle ces rouleaux se trouvent placés près de l'extrémité de plus faible profondeur de ces encoches (voir figure 3).

Chacun de ces rouleaux porte, à l'une et l'autre de ses extrémités, un tourillon 13 qui est engagé dans une rainure de retenue 14 pratiquée dans la face en regard de l'un ou l'autre disque 7 ou 8. L'axe de ces rainures est disposé dans une orientation angulaire identique à celle du fond des encoches 11 de façon à guider convenablement les rouleaux de blocage 12 dans leurs déplacements.

Les moyens élastiques de rappel agissant sur les rouleaux de blocage consistent en des bâtonnets élastiques ou des petits tubes élastiques 15 dont les extrémités sont également engagées dans les rainures de retenue 14. Ces bâtonnets ou tubes élastiques sont disposés dans l'extrémité la plus profonde des encoches 11 afin de repousser les rouleaux de blocage vers l'extrémité opposée.

Le noyau ainsi constitué est fixé sur l'extrémité supérieure du poteau 5 au moyen de trois vis 16 engagées à travers des alésages complémentaires 17 pratiqués dans les différents éléments constitutifs de ce noyau. Les extrémités de ces vis sont alors vissées dans des trous taraudés 18 prévus sur la tête supérieure 19 du poteau 5.

Les rouleaux de blocage se trouvent maintenus sur le corps cylindrique 6 du présent noyau du fait de l'engagement de leurs tourillons d'extrémité 13 à l'intérieur des rainures 14 des deux disques 7 et 8 rapportés de part et d'autre de ce corps. Néanmoins ces rouleaux sont en mesure d'effectuer les déplacements nécessaires entre leur position de blocage représentée à la figure 3, et leur position d'escamotage permettant la libre rotation du tourniquet, laquelle position est représentée à la figure 4. Le noyau fixe ainsi constitué peut être aisément monté et démonté sans risque de détérioration, car ses différents éléments constitutifs sont parfaitement assemblés les uns avec les autres et forment un ensemble homogène.

Le présent tourniquet n'est pas limité à l'exemple de réalisation indiqué ci-dessus. Les moyens de rappel élastiques des rouleaux de blocage pourraient être réalisés différemment. Par ailleurs la solidarisation du corps cylindrique 6 avec les deux disques 7 et 8 pourrait être réalisée de façon différente.

## Revendications

Tourniquet de contrôle de l'accès à un lieu déterminé, tel que magasin, salle d'exposition, etc... constitué par une série de bras horizontaux rayonnant autour d'un moyeu creux monté rotatif autour d'un noyau fixe porté par un poteau et pourvu de rouleaux de blocage n'autorisant la rotation de ce moyeu que dans un seul sens, ces rouleaux étant disposés dans des encoches de la périphérie de ce noyau de même que chacun des organes élastiques agissant sur un tel rouleau, caractérisé en ce que les rouleaux de blocage (12) comportent des tourillons (13) à leurs extrémités, et les organes élastiques agissant sur ces rouleaux de blocage consistent en des bâtonnets (15) en matière plastique, et en ce que les tourillons (13) des rouleaux de blocage ainsi que les extrémités des bâtonnets élastiques (15) sont montés coulissants dans des rainures (14) de guidage prévues sur les faces en regard de deux disques de retenue (7 et 8) rapportés de part et d'autre du noyau fixe (4).

## Claims

Turnstile for controlling the access to a specific place such as a store, exhibition room, etc... constituted by a series of horizontal arms radiating from a hollow hub rotatably mounted on a stationary core carried by a post and provided with locking rollers which permit rotation of this hub only in one direction, these rollers being placed within recesses at the periphery of this core as is the case with each of the resilient members which produce action on a roller of this type, characterized in that the locking rollers (12) are provided with journals (13) at the ends thereof and the resilient members which produce action on these locking rollers consist of small rods (15) of plastic material and that the journals (13) of the locking rollers as well as the ends of the small elastic rods (15) are slidably mounted within guide grooves (14) provided in the opposite faces of two retaining disks (7 and 8) detachably mounted on each side of the stationary core (4).

## Patentansprüche

Drehkreuz zur Zugangskontrolle an bestimmten Plätzen, wie Geschäften, Ausstellungsräume usw., mit einer Reihe horizontaler Arme, die radial an einer Hohlnabe angeordnet sind, die ihrerseits drehbar auf einem Lager montiert ist, das auf einem Pfosten sitzt und mit Sperrollen ausgestattet ist, die das Drehen der Nabe in nur einer Richtung erlauben und in Ausnehmungen am Rande des Lagers sitzen und dort von elastischen Teilen beaufschlagt sind, dadurch gekennzeichnet, daß die Sperrrollen (12) an ihren Enden Lagerzapfen (13) tragen und die die Sperrollen beaufschlagenden elastischen Teile Kunststoffstäbchen (15) sind, und dadurch daß die Lagerzapfen (13) der Sperrollen sowie die Enden der Kunststoffstäbchen (15) verschiebbar in Führungsnuten (14) geführt sind, die in zwei Halteplatten (7, 8) auf beiden Seiten des Lagers (4) vorgesehen sind.
